# EUROPÄISCHE PATENTSCHRIFT

(11) **EP 2 095 846 B1**
(45) Veröffentlichungstag und Bekanntmachung des Hinweises auf die Patenterteilung: **23.02.2011**
(21) Anmeldenummer: 09153652.4
(22) Anmeldetag: 25.02.2009
(51) Int. Cl.: A62B 35/00

(54) **Sicherungseinrichtung**
Safety device
Dispositif de sécurisation

(30) Priorität: 26.02.2008 DE 102008011173
(43) Veröffentlichungstag der Anmeldung: 02.09.2009
(73) Patentinhaber: Bornack GmbH & Co. KG, 74080 Heilbronn (DE)
(72) Erfinder: Bornack, Klaus, 74394, Schreyerhof (DE); Trefs, Michael, 1875, Morgins (CH)
(74) Vertreter: BRP Renaud & Partner

(56) Entgegenhaltungen:
- EP-A- 2 011 546
- US-A- 5 265 696
- US-A1- 2002 189 488

## Beschreibung

In letzter Zeit liegen verstärkt so genannte "Hochseilgärten (Kletterwälder, Abenteuerparks)" im Trend und damit im Interesse von Kunden von Seilsicherungssystemen. In diesen Hochseilgärten wird es üblicherweise Laien ermöglicht, sich mit entsprechenden Sicherheitsausrüstungen, in zum Teil Schwindel erregender Höhe fortzubewegen und dort gestellte Übungen oder Aufgaben zu meistern. Da in diesen Hochseilgärten üblicherweise ausschließlich Laien klettern bzw. trainieren, sind spezielle Sicherungssysteme erforderlich, welche einerseits einfach zu bedienen, bzw. Handzuhaben sind und andererseits eine ausreichende Sicherheit für die zu sichernden Personen bieten. Die vom normalen Bergsteigen her bekannten Sicherungseinrichtungen sind dabei üblicherweise aufgrund ihrer funktional anderen Konzeption (keine Selbstsicherungsfunktion) und ihrer für Hochseilgärten unzureichenden Zeitstandsfestigkeit nicht auf derartige Hochseilgärten übertragbar, wogegen die im gewerblichen Bereich eingesetzten Sicherungseinrichtungen üblicherweise zu groß dimensioniert und dadurch zu schwer sind. Der Bedarf an Sicherungseinrichtungen, welche sich ideal in derartigen Hochseilgärten einsetzen lassen, kann somit von dem bisher am Markt befindlichen Angebot nicht befriedigend abgedeckt werden.

Der vorliegenden Erfindung liegt daher die Aufgabe zugrunde, eine Sicherungseinrichtung zur Sicherung einer Person an einem Seil zu schaffen, welche sich ideal in Hochseilgärten einsetzen lässt und daher einerseits leicht zu bedienen sein muss und andererseits eine hohe Sicherheit für die zu sichernde Person bietet.

Diese Aufgabe wird durch den Gegenstand des unabhängigen Anspruches gelöst. Vorteilhafte Ausführungsformen sind Gegenstand der abhängigen Ansprüche.

Die Erfindung beruht auf dem allgemeinen Gedanken, eine Sicherungseinrichtung zur Sicherung einer Person an einem Seil zu schaffen, welche einen im wesentlichen C-förmigen, starren Körper aufweist, so dass die Sicherungseinrichtung über einen seitlich an diesem Körper angeordneten Öffnungsabschnitt problemlos in das Sicherungsseil einzuhängen ist, wobei gleichzeitig ein selbsthemmender Sicherungsmechanismus vorgesehen ist, welcher einerseits einhändig zu bedienen ist und andererseits in verriegeltem Zustand, den seitlich am Körper angeordneten Öffnungsabschnitt verschließt und dadurch die Sicherungseinrichtung unlösbar am Seil fixiert. In dem C-förmigen Körper ist zumindest eine Seilrolle drehbar gelagert, die im Betrieb der Sicherungseinrichtung an bzw. auf dem Seil, insbesondere einem Sicherungsseil, abrollt. Vorzugsweise sind jedoch zumindest zwei Rollen vorgesehen, durch die ein klemmfreies Verfahren der Sicherungseinrichtung entlang des Seils bewirkt werden kann. Darüber hinaus ist die zumindest eine Rolle äußerst leichtgängig konzipiert. Dabei weist der Sicherungsmechanismus eine Sicherungsrolle auf, die beim Verriegeln auf einer, der Seilrollen gegenüberliegenden Seite gegen das Seil bewegt wird, so dass bei vollständig verriegeltem Sicherungsmechanismus einerseits das Seil zwischen der/den Seilrolle(n) und der Sicherungsrolle fixiert und anderseits der Öffnungsabschnitt durch die Sicherungsrolle verschlossen ist. Ein versehentliches Abhängen der Sicherungseinrichtung vom Seil ist damit wirkungsvoll ausgeschlossen, wodurch die Sicherheit der über die Sicherungseinrichtung zur sichernden Person in besonders hohem Maße gewährleistet werden kann.

Die erfindungsgemäße Sicherungseinrichtung ist dabei - wie oben erwähnt - mit lediglich einer Hand zu bedienen und gleichzeitig bezüglich ihres Gesamtgewichtes so leicht, dass sie sich für eine Anwendung in einem Kletter- oder Hochseilgarten, bei welcher üblicherweise ausschließlich Laien mit der Handhabung der Sicherungseinrichtung befasst sind, problemlos eignet. Durch die spezielle Form der Sicherungseinrichtung wird beim Einhängen ins Seil außerdem ein Einklemmen der Finger zwischen der Sicherungseinrichtung und dem Seil vermieden, welches bei bestehenden Systemen immer wieder vorkommt, insbesondere wenn Laien sie bedienen. Durch den Sicherungsmechanismus, welcher vorzugsweise mittels einer Federeinrichtung in seinen verriegelten Zustand vorgespannt ist, kann andererseits auch ein entsprechend hohes Sicherheitsbedürfnis bzw. Sicherheitsgefühl eines Laien, der üblicherweise selten mit derartigen Sicherungseinrichtungen zu tun hat, erfüllt werden. Dies ist insbesondere für die Akzeptanz in, nahezu ausschließlich von Laien besuchten, Hochseilgärten von entscheidender Bedeutung.

Bei einer weiteren vorteilhaften Ausführungsform der erfindungsgemäßen Lösung, liegt ein Schwerpunkt der Sicherungseinrichtung im Bereich des vom C-förmigen Körper abstehenden Arms, so dass die Sicherungseinrichtung in unbelastetem Zustand mit nach unten weisenden Arm vertikal am Seil hängt und dadurch immer optimal positioniert ist (Seilrolle(n) oben, Arm unten). Dadurch kann die Sicherungseinrichtung bei horizontaler und schräg nach oben oder unten verlaufender Fortbewegung immer optimal am Seil mitlaufen, ohne sich zu verhaken. Der Benutzer kann sich dadurch auf das Begehen der Stationen konzentrieren und wird in seiner Bewegungsfreiheit nicht gestört. Hierbei ist besonders vorteilhaft, dass die erfindungsgemäße Sicherungseinrichtung stets lagestabil, nämlich mit dem Arm nach unten, am Seil fixiert ist, wobei ein einhändiges Betätigen, also Lösen oder Befestigen der Sicherungseinrichtung vom/am Seil möglich ist. Ein weiterer Vorteil des vom C- förmigen Körper abstehenden Armes ist außerdem, dass der Benutzer bei einer Fahrt auf einer sog. Seilrutsche, die Möglichkeit hat, den abstehenden Arm der Sicherungseinrichtung mit einer Hand zu greifen, ohne Gefahr zu laufen die Hand an das Seil oder zwischen Sicherungseinrichtung und Seil zu bringen (Verletzungsgefahr). Dadurch ist es dem Benutzer möglich, bei einer Fahrt auf einer Seilrutsche seine Körperposition zu stabilisieren, so dass ein ungewolltes Drehen um die Körperachse des Benutzers verhindert werden kann.

Bei einer weiteren vorteilhaften Ausführungsform der erfindungsgemäßen Lösung, ist an einem, vom C-förmigen Köper abstehenden Arm, ein drückbarer Entriegelungshebel mit einem Sperrschieber vorgesehen, der zur Freigabe des Entriegelungshebels gegen das Seil und somit üblicherweise entgegen der Schwerkraft verschoben werden muss und der so ausgebildet ist, dass er bei am Seil hängender Sicherungseinrichtung aufgrund der Schwerkraft in einer den Entriegelungshebel sperrenden Stellung fixiert ist. Der von dem C-förmigen Körper der Sicherungseinrichtung abstehende Arm ist so dimensioniert, dass der Schwerpunkt der Sicherungseinrichtung in diesem Arm liegt, so dass bei einer am Seil hängenden Sicherungseinrichtung, der Arm üblicherweise vertikal nach unten zeigt. Dies ist auch zum Greifen für eine, die Sicherungseinrichtung bedienende Person, besonders günstig. Im wesentlichen quer zur Drückrichtung des Entriegelungshebels verstellbar, ist nun oben genannter Sperrschieber, welcher zunächst betätigt werden muss, um ein Drücken des Entriegelungshebels und damit ein Entriegeln der Sicherungseinrichtung überhaupt vornehmen zu können. Da der Arm - wie oben erwähnt - üblicherweise vertikal unter dem Seil hängt, ist nun der erfindungsgemäße Sperrschieber so ausgebildet, dass er zur Freigabe des Entriegelungshebels zunächst in Richtung des Seils, hier also nach oben, verschoben werden muss. Erst danach kann der Entriegelungshebel gedrückt und damit der seitlich am C-förmigen Körper angeordnete Öffnungsabschnitt durch die Sicherheitsrolle freigegeben werden. Der Sperrschieber muss dabei zum Entriegeln der Sicherungseinrichtung entgegengesetzt zu einer normalen Fallrichtung der sichernden Person, nämlich nach oben, verstellt werden, um die Sicherungseinrichtung zu entriegeln und vom Seil abnehmen zu können. Es ist somit ausgeschlossen, dass eine abstürzende Person, versehentlich den Sperrschieber betätigt und dadurch den Entriegelungshebel freigibt.

Bei einer weiteren vorteilhaften Ausführungsform der erfindungsgemäßen Lösung, ist an dem C-förmigen Körper zumindest eine Halteöffnung vorgesehen, an welcher beispielsweise ein Sicherungsseil oder ein Zugseil einhängbar ist. Über die zumindest eine Halteöffnung kann somit eine weitere, redundante Sicherung der Sicherungseinrichtung erreicht werden, indem beispielsweise ein ebenfalls mit dem Seil verbundenes Sicherungsseil an der Sicherungseinrichtung fixiert werden kann. Bei einer derartigen Ausführungsform müsste demnach zum Abhängen der Sicherungseinrichtung vom Seil sowohl diese entriegelt und abgenommen, als auch das zusätzliche Sicherungsseil vom Seil gelöst werden. Wichtig ist eine derartige Halteöffnung, welche beispielsweise als Öse ausgebildet sein kann, auch für einen Rettungsfall, bei dem eine, beispielsweise bewusstlose, Person am Seil hängt und von Rettungskräften geborgen werden muss. Hierbei können die Rettungskräfte entlang des Seils zur verunglückten Person gelangen und in der Halteöffnung der Sicherungseinrichtung der verunglückten Person, ein Ende eines Zugseiles befestigen, so dass die verunglückte Person anschließend mit diesem Zugseil an einen leichter zugänglichen Bergungsort gezogen werden kann. Selbstverständlich ist eine derartige Halteöffnung auch für weitere Anbauteile nutzbar.

Zweckmäßig ist an der Sicherungseinrichtung eine Bremseinrichtung vorgesehen, mittels welcher eine Relativgeschwindigkeit der Sicherungseinrichtung bezüglich des Seils verzögerbar ist. Eine derartige Bremseinrichtung ermöglicht ein Abfahren mit der erfindungsgemäßen Sicherungseinrichtung entlang eines nicht waagerecht verlaufenden Seils, wonach je nach Steigung des Seils die Bremseinrichtung zur Drosselung der Abfahrgeschwindigkeit genutzt wird. Die Bremseinrichtung kann dabei beispielsweise manuell betätigt werden oder aber geschwindigkeitsabhängig selbst auslösen, so dass eine vorgegebene Maximalgeschwindigkeit aufgrund der vorhandenen Bremseinrichtung nicht überschritten wird. Hierdurch ist ein besonders sicheres Abfahren der zu sichernden Person an dem Seil möglich, ohne dass zu befürchten ist, dass diese aufgrund der Neigung des Seils eine zu hohe Geschwindigkeit bekommt.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ein bevorzugtes Ausführungsbeispiel der Erfindung ist in den Zeichnungen dargestellt und wird in der nachfolgenden Beschreibung näher erläutert, wobei sich gleiche Bezugszeichen auf gleiche oder funktional gleiche oder ähnliche Bauteile beziehen.

Dabei zeigen, jeweils schematisch,
- Fig. 1: eine Ansicht von schräg oben auf eine erfin- dungsgemäße Sicherungseinrichtung,
- Fig. 2: eine Ansicht auf die Sicherungseinrichtung mit parallel zum Seil verlaufender Blickrichtung,
- Fig. 3a: die Sicherungseinrichtung in entriegeltem Zu- stand,
- Fig. 3b: die Sicherungseinrichtung in verriegeltem Zu- stand,
- Fig. 4: eine teilweise geschnittene Darstellung der Sicherungseinrichtung,
- Fig. 5: eine Darstellung wie in Fig. 4, jedoch in einer anderen Schnittebene.

Entsprechend der Fig. 1, weist eine erfindungsgemäße Sicherungseinrichtung 1 zur Sicherung einer nicht gezeigten Person an einem Seil 2, einen im wesentlichen C-förmigen, starren Körper 3 auf, in welchem zwei Seilrollen 4 und 5 drehbar gelagert sind (vgl. auch Fig. 4), die im Betrieb der Sicherungseinrichtung 1 auf bzw. an dem Seil 2 abrollen. Denkbar sind aber auch Ausführungsformen mit lediglich einer einzigen Seilrolle 4 oder mehr als zwei Seilrollen 4,5. In den Figuren 1 bis 5 ist jeweils exemplarisch die bevorzugte Ausführungsform mit jeweils zwei Seilrollen 4,5 gezeigt und beschrieben.

Seitlich an dem C-förmigen Körper 3, ist dabei ein Öffnungsabschnitt 6 angeordnet, über welchen die Sicherungseinrichtung 1 an dem Seil 2 befestigt bzw. eingehängt werden kann. Generell ist der Körper 3 üblicherweise aus einem festen Material, beispielsweise aus Metall, ausgebildet. Die zwei, in dem Körper 3, drehbar gelagerten Seilrollen 4,5, sind ebenfalls beispielsweise aus Metall, oder aus einem widerstandsfähigen Kunststoff ausgebildet und weisen eine konkave und an eine Außenkontur des Seils 2 angepasste Lauffläche auf.

An dem Körper 3 ist des weiteren ein abstehender Arm 7 vorgesehen, welcher beispielsweise einteilig mit dem Körper 3 ausgebildet oder zumindest fest mit diesem verbunden ist. In diesem Arm 7 ist ein verriegelbarer Sicherungsmechanismus 8 angeordnet, der beim Verriegeln eine Sicherungsrolle 9 auf einer der Seilrollen 4 und 5 gegenüberliegenden Seite gegen das Seil 2 bewegt (vgl. Fig. 2). Bei verriegeltem Sicherungsmechanismus 8 ist somit einerseits das Seil 2 zwischen den Seilrollen 4 und 5 und der Seilrolle 9 fixiert und andererseits der Öffnungsabschnitt 6 durch die Sicherungsrolle 9 verschlossen, so dass ein versehentliches Lösen der Sicherungseinrichtung 1 vom Seil 2 sicher ausgeschlossen werden kann.

Der Sicherungsmechanismus 8 ist dabei über zumindest eine Federeinrichtung 10, gemäß der in den Fig. 1 bis 5 dargestellten Sicherungseinrichtung 1 über zwei Federeinrichtungen 10 und 10', in seinen verriegelten Zustand vorgespannt. Entriegelt werden kann der Sicherungsmechanismus 8 durch Drücken eines Entriegelungshebels 11 entgegen der von den Federeinrichtungen 10 und 10' ausgeübten Kräfte. Hierzu weist der Arm 7 eine, an eine Hand angepasste Griffform auf, wobei der Entriegelungshebel 11 innerhalb des Arms schwenkbar um eine Achse 12 gelagert ist. Um dabei ein versehentliches Betätigen des Entriegelungshebels 11 und damit ein unbeabsichtigtes Entriegeln des Sicherungsmechanismus 8 zu verhindern, ist an dem Entriegelungshebel 11 ein Sperrschieber 13 vorgesehen, welcher zur Freigabe des Entriegelungshebels 11 gegen das Seil 2 und üblicherweise entgegen der Schwerkraft verschoben werden muss. Dies liegt insbesondere daran, dass der, vom Körper 3 abstehende Arm 7, den Schwerpunkt der Sicherungseinrichtung 1 so festlegt, dass dieser, bei in unbelastetem Zustand am Seil 2 hängender Sicherungseinrichtung 1, üblicherweise vertikal nach unten zeigt (vgl. Fig. 2). Zusätzlich ist es dem Benutzer durch den Arm 7 möglich, bei einer Abfahrt entlang eines geneigten Seils 2 seine Körperposition zu stabilisieren und so ein ungewolltes Drehen um die Körperachse des Benutzers zu verhindern. Zur Freigabe des Entriegelungshebels 11, muss somit der Sperrschieber 13 nach oben verschoben werden, so dass er bei am Seil 2 hängender und unbelasteter Sicherungseinrichtung 1 üblicherweise aufgrund der Schwerkraft in einer, den Entriegelungshebel 11 sperrenden Stellung fixiert ist.

Der Arm 7 sowie der Entriegelungshebel 11 und der Sperrschieber 13, sind dabei so ausgebildet, dass sie mit nur einer Hand bedienbar sind, wodurch die Handhabbarkeit der erfindungsgemäßen Sicherungseinrichtung 1 deutlich vereinfacht wird. Betrachtet man nun die Fig. 3a und 3b, so springt gemäß der Fig. 3a eine Sperrkontur 14 ins Auge, über welche der Sperrschieber 13 zum Entriegeln der Sicherungseinrichtung 1, wie dies in Fig. 3a gezeigt ist, zunächst verschoben werden muss. Dies bietet den großen Vorteil, dass eine über die Sicherungseinrichtung 1 am Seil 2 gesicherte Person im Falle eines Absturzes, nicht versehentlich den Sperrschieber 13 verschieben und damit den Sicherungsmechanismus 8 entriegeln kann. Vielmehr bewirkt ein, in einer Notsituation erfolgendes, schnelles Greifen der zu sichernden Person nach der Sicherungseinrichtung 1 dazu, dass sie den ohnehin schon aufgrund der Schwerkraft in seiner Sperrstellung befindlichen Sperrschieber 13 zusätzlich in dessen Sperrstellung fixiert. Ein nach oben Schieben des Sperrschiebers 13 bei einer abstürzenden Person kann dagegen nahezu vollständig ausgeschlossen werden.

Der im Arm 7 bzw. teilweise im Körper 3 angeordnete Sicherungsmechanismus 8 ist dabei den Fig. 4 und 5 wie folgt aufgebaut:

Die Sicherungsrolle 9 ist drehbar an einem Tragarm 15 angeordnet, der an dem, vom C-förmigen Körper 3 abstehenden, Arm 7 drehbar gelagert ist und der einenends über einen Verbindungshebel 16, welcher in der Art einer Pendelstütze ausgebildet ist, mit dem Entriegelungshebel 11 wirkungsverbunden ist. An seinem, dem Verbindungshebel 16 abgewandten Ende, weist der Tragarm 15 ein Führungselement 17 auf, über welches er zumindest bei verriegeltem Sicherungsmechanismus 8 in einer körperseitigen Führungsnut 18 geführt ist. Bei vollständig entriegeltem Sicherungsmechanismus 8, gleitet das Führungselement 17 aus der Führungsnut 18 heraus und gibt somit den Öffnungsabschnitt 6 des Körpers 3 frei, so dass die Sicherungseinrichtung 1 vom Seil 2 gelöst, bzw. an diesem befestigt werden kann.

Betrachtet man die Fig. 1 bis 3, so kann man erkennen, dass an den C-förmigen Körper 3 zwei Halteöffnungen 19 und 20 vorgesehen sind, an welchen beispielsweise ein nicht gezeigtes weiteres Sicherungsseil oder ein ebenfalls nicht gezeigtes Zugseil einhängbar sind. Gemäß der in den Fig. 4 und 5 gezeigten Sicherungseinrichtung 1 ist auch denkbar, dass lediglich eine Halteöffnung 19 vorgesehen ist. Ebenfalls ist denkbar, dass eine nicht gezeigte Bremseinrichtung an der Sicherungseinrichtung 1 angeordnet ist, mittels welcher eine Relativgeschwindigkeit der Sicherungseinrichtung 1 bezüglich des Seils 2 verzögerbar ist, wodurch insbesondere Seilabfahrten an schräg gespannten Seilen 2 möglich werden. Eine derartige Bremseinrichtung kann dabei beispielsweise manuell betätigbar sein oder beispielsweise mittels einer Fliehkraftkupplung selbsttätig bremsen, sofern eine vordefinierte Abrollgeschwindigkeit erreicht bzw. überschritten wird.

Da ein Umgang mit derartigen Sicherungseinrichtungen 1, insbesondere im Bereich von Hochseilgärten, üblicherweise durch Laien erfolgt, sollte die erfindungsgemäße Sicherungseinrichtung 1 ein Einklemmen von Gegenständen und/oder Gliedmaßen zwischen dem Seil 2 einerseits und den Seilrollen 4 und 5 andererseits zumindest erschweren. Aus diesem Grund, steht der C-förmige Körper 3 in Längsrichtung des Seils 2 über die Seilrollen 4 und 5 über, so dass üblicherweise ein Einklemmen von Gegenständen bzw. Gliedmaßen nicht möglich ist. Eine Verbindung zwischen der zu sichernden Person und der Sicherungseinrichtung 1 kann dabei über ein nicht gezeigtes Sicherungsseil bzw. Sicherungsband erfolgen, welches über eine Halteöffnung 21 fest mit der Sicherungseinrichtung 1 verbunden ist.

Mit der erfindungsgemäßen Sicherungseinrichtung 1 ist es somit erstmals möglich, eine insbesondere für Hochseilgärten geeignete Sicherungseinrichtung 1 zu schaffen, welche einerseits auch von Laien leicht bedienbar ist und andererseits trotz der leichten Bedienbarkeit eine ausreichende Sicherung der über die Sicherungseinrichtung 1 zu sichernden Personen gewährleistet. Im Unterschied zu im gewerblichen Bereich eingesetzten Sicherungseinrichtungen, bietet die erfindungsgemäße Sicherungseinrichtung dabei den großen Vorteil, dass sie wesentlich leichter ausgebildet ist und dadurch leichter zu handhaben ist, während sie im Vergleich zu herkömmlichen, zum Bergsteigen verwendeten, Sicherungseinrichtungen, deutlich robuster ausgebildet ist und dadurch auch den erhöhten Belastungsanforderungen in Hochseilgärten über längere Zeit stand hält.

## Patentansprüche

1. Sicherungseinrichtung (1) zur Sicherung einer Person an einem Seil (2),
- mit einem im wesentlichen C-förmigen, starren Körper (3), in welchem zumindest eine, vorzugsweise jedoch zwei, Seilrolle(n) (4,5) drehbar gelagert sind, die im Betrieb der Sicherungseinrichtung (1) auf/an dem Seil (2) rollen,
- mit einem seitlich an dem Körper (3) angeordneten Öffnungsabschnitt (6) zum Einhängen der Sicherungseinrichtung (1) an dem Seil (2),
- mit einem verriegelbaren Sicherungsmechanismus (8), welcher beim Verriegeln eine Sicherungsrolle (9) auf einer der Seilrolle(n) (4,5) gegenüberliegenden Seite gegen das Seil (2) bewegt, so dass bei verriegeltem Sicherungsmechanismus (8) einerseits das Seil (2) zwischen der/den Seilrolle(n) (4,5) und der Sicherungsrolle (9) fixiert und andererseits der Öffnungsabschnitt (6) durch die Sicherungsrolle (9) verschlossen ist.

2. Sicherungseinrichtung nach Anspruch 1,
**dadurch gekennzeichnet,**
**dass** der Sicherungsmechanismus (8) über zumindest eine Federeinrichtung (10,10') in seinen verriegelten Zustand vorgespannt ist.

3. Sicherungseinrichtung nach Anspruch 2,
**dadurch gekennzeichnet,**
**dass** ein von dem C-förmigen Körper (3) abstehender Arm (7) vorgesehen ist, in welchem der Sicherungsmechanismus (8), die wenigstens eine Federeinrichtung (10, 10') sowie ein entgegen deren Federkraft drückbarer Entriegelungshebel (11) zum Überführen des Sicherungsmechanismus (8) in dessen entriegelten Zustand angeordnet ist.

4. Sicherungseinrichtung nach Anspruch 3,
**dadurch gekennzeichnet,**
**dass** an dem Entriegelungshebel (11) ein Sperrschieber (13) vorgesehen ist, welcher zur Freigabe des Entriegelungshebels (11) gegen das Seil (2) und üblicherweise entgegen der Schwerkraft verschoben werden muss und der so ausgebildet ist, dass er bei am Seil (2) hängender Sicherungseinrichtung (1) aufgrund der Schwerkraft in einer den Entriegelungshebel (11) sperrenden Stellung fixiert ist.

5. Sicherungseinrichtung nach Anspruch 4,
**dadurch gekennzeichnet,**
**dass** der Entriegelungshebel (11) und der Sperrschieber (13) so ausgebildet sind, dass sie mit nur einer Hand bedienbar sind.

6. Sicherungseinrichtung nach einem der Ansprüche 3 bis 5,
**dadurch gekennzeichnet,**
**dass** die Sicherungsrolle (9) drehbar an einem Tragarm (15) angeordnet ist, der an dem, vom C-förmigen Körper (9) abstehenden, Arm (7) drehbar gelagert ist und der einenends über einen Verbindungshebel (16) mit dem Entriegelungshebel (11) wirkungsverbunden ist.

7. Sicherungseinrichtung nach Anspruch 6,
**dadurch gekennzeichnet,**
**dass** der Tragarm (15) an seinem, dem Verbindungshebel (16) abgewandten, Ende ein Führungselement (17) aufweist, über welches er zumindest bei verriegeltem Sicherungsmechanismus (8) in einer körperseitigen Führungsnut (18) geführt ist.

8. Sicherungseinrichtung nach einem der Ansprüche 3 bis 7,
**dadurch gekennzeichnet,**
**dass** ein Schwerpunkt der Sicherungseinrichtung (1) im Bereich des vom C-förmigen Körper (3) abstehenden Arms (7) liegt, so dass die Sicherungseinrichtung (1) in unbelastetem Zustand mit nach unten weisenden Arm (7) vertikal am Seil (2) hängt.

9. Sicherungseinrichtung nach einem der Ansprüche 1 bis 8,
**dadurch gekennzeichnet,**
**dass** an dem C-förmigen Körper (3) zumindest eine Halteöffnung (19,20) vorgesehen ist, an welcher beispielsweise ein Sicherungsseil und/oder ein Zugseil einhängbar sind/ist.

10. Sicherungseinrichtung nach einem der Ansprüche 1 bis 9,
**dadurch gekennzeichnet,**
**dass** an der Sicherungseinrichtung (1) eine Bremseinrichtung vorgesehen ist, mittels welcher eine Relativgeschwindigkeit der Sicherungseinrichtung (1) bezüglich des Seils (2) verzögerbar ist.

11. Sicherungseinrichtung nach einem der Ansprüche 1 bis 10,
**dadurch gekennzeichnet,**
**dass** der C-förmige Körper (3) in Längsrichtung des Seils (2) über die Seilrolle(n) (4,5) derart übersteht, dass ein Einklemmen von Gegenständen und/oder Gliedmaßen zwischen dem Seil (2) und der/den Seilrolle(n) (4,5) zumindest erschwert ist.

## Claims

1. A securing assembly (1) for securing a person on a rope (2),
- comprising a substantially C-shaped, rigid body (3), in which at least one, but preferably two, pulley(s) (4, 5) are rotatably supported, which roll on/at the rope (2) during operation of the securing assembly (1),
- comprising an opening section (6) arranged laterally on the body (3) for hooking the securing assembly (1) to the rope (2),
- comprising a lockable securing mechanism (8), which moves a securing reel (9) against the rope (2) on a side located opposite to the pulley(s) (4, 5) in response to the locking, so that, in the case of the locked securing mechanism (8), the rope (2) is fixed between the pulley(s) (4, 5) on the one side and so that the opening section (6) is closed by means of the securing reel (9) on the other side.

2. The securing assembly according to claim 1,
**characterized in**
**that** the securing mechanism (8) is pretensioned in its locked state via at least one spring device (10, 10').

3. The securing assembly according to claim 2,
**characterized in**
**that** provision is made for an arm (7), which sticks out from the C-shaped body (3) and in which the securing mechanism (8), the at least one spring device (10, 10') as well as an unlocking lever (11), which can be pressed against the spring force thereof for transferring the securing mechanism (8) into the unlocked state thereof, is arranged.

4. The securing assembly according to claim 3,
**characterized in**
**that** provision is made on the unlocking lever (11) for a locking slide (13), which must be displaced against the rope (2) and typically against gravity for releasing the unlocking lever (11) and which is embodied such that it is fixed in a position, which, due to gravity, locks the unlocking lever (11) in the case of a securing assembly (1), which hangs on the rope (2).

5. The securing assembly according to claim 4,
**characterized in**
**that** the unlocking lever (11) and the locking slide (13) are embodied such that they can be operated with only one hand.

6. The securing assembly according to one of claims 3 to 5,
**characterized in**
**that** the securing reel (9) is rotatably arranged on a support arm (15), which is rotatably supported on the arm (7), which sticks out from the C-shaped body (9) and which is operatively connected to the unlocking lever (11) on one end via a connecting lever (16).

7. The securing assembly according to claim 6,
**characterized in**
**that**, on its end facing away from the connecting lever (16), the support arm (15) encompasses a guide element (17), via which said support arm is guided in a guide groove (18) on the body side at least when the securing mechanism (8) is locked.

8. The securing assembly according to one of claims 3 to 7,
**characterized in**
**that** a center of gravity of the securing assembly (1) is located in the area of the arm (7), which sticks out from the C-shaped body (3), so that the securing assembly (1) hangs vertically on the rope (2) with the arm (7) pointing downwards when in the unloaded state.

9. The securing assembly according to one of claims 1 to 8,
**characterized in**
**that** provision is made on the C-shaped body (3) for at least one holding opening (19, 20), into which a securing rope and/or a pull rope, for example, can be hooked.

10. The securing assembly according to one of claims 1 to 9,
**characterized in**
**that** provision is made on the securing assembly (1) for a brake assembly, by means of which a relative speed of the securing assembly (1) relative to the rope (2) can be delayed.

11. The securing assembly according to one of claims 1 to 10,
**characterized in**
**that** the C-shaped body (3) projects beyond the pulley(s) (4, 5) in longitudinal direction of the rope (2) such that a clamping of objects and/or limbs between the rope (2) and the pulley(s) (4, 5) is at least made difficult.

## Revendications

1. Dispositif de sécurité (1) pour la sécurité d'une personne sur un câble (2),
- comprenant un corps fixe essentiellement en C (3), dans lequel au moins un, de préférence toutefois deux, rouleau(x) de câble (4, 5) est/sont placé(s) de manière rotative, lequel/lesquels roulent sur le câble (2) lorsque le dispositif de sécurité (1) fonctionne,
- comprenant une section d'ouverture (6) placée latéralement sur le corps (3) pour suspendre le dispositif de sécurité (1) sur le câble (2),
- comprenant un mécanisme de sécurité (8) verrouillable qui lors du verrouillage, déplace un rouleau de sécurité (9) sur un des côtés faisant face au(x) rouleau(x) de câble (4, 5) contre le câble (2), de façon à ce que lorsque le mécanisme de sécurité (8) est verrouillé, le câble (2) est d'une part fixé entre le/les rouleau(x) de câble (4, 5) et d'autre part la section d'ouverture (6) est fermée par le rouleau de sécurité (9).

2. Dispositif de sécurité selon la revendication 1, **caractérisé en ce que** le mécanisme de sécurité (8) est précontraint dans son état verrouillé sur au moins un dispositif élastique (10, 10').

3. Dispositif de sécurité selon la revendication 2, **caractérisé en ce qu'**un bras (7) dépassant du corps en C (3) est prévu, dans lequel le mécanisme de sécurité (8), l'au moins un dispositif élastique (10, 10') ainsi qu'un levier de déverrouillage (11) pouvant être comprimé contre la tension élastique dudit dispositif élastique, sont disposés pour amener le mécanisme de sécurité (8) dans son état déverrouillé.

4. Dispositif de sécurité selon la revendication 3, **caractérisé en ce qu'**un coulisseau de blocage (13) est prévu sur le levier de déverrouillage (11), lequel doit être poussé contre le câble (2) et habituellement contre la pesanteur pour libérer le levier de déverrouillage (11) et qui est ainsi formé qu'il est fixé dans une position bloquant le levier de déverrouillage (11) du fait de la pesanteur lorsque le dispositif de sécurité (1) est suspendu sur le câble (2).

5. Dispositif de sécurité selon la revendication 4, **caractérisé en ce que** le levier de déverrouillage (11) et le coulisseau de blocage (13) sont ainsi formés qu'ils peuvent être utilisés d'une seule main.

6. Dispositif de sécurité selon l'une des revendications 3 à 5, **caractérisé en ce que** le rouleau de sécurité (9) est placé de manière rotative sur un bras porteur (15) qui est placé de manière rotative sur le bras (7) dépassant du corps en C (3) et est relié de manière fonctionnelle au levier de déverrouillage (11) par un levier de liaison (16) à une extrémité.

7. Dispositif de sécurité selon la revendication 6, **caractérisé en ce que** le bras porteur (15) présente sur son extrémité éloignée du levier de liaison (16), un élément de guidage (17) par lequel il est dirigé dans une rainure de guidage (18) côté corps au moins lorsque le mécanisme de sécurité (8) est verrouillé.

8. Dispositif de sécurité selon l'une des revendications 3 à 7, **caractérisé en ce qu'**un centre de gravité du dispositif de sécurité (1) repose au niveau du bras (7) dépassant du corps en C (3), de façon à ce que le dispositif de sécurité (1) pende verticalement sur le câble (2) avec le bras (7) orienté vers le bas dans l'état non contraint.

9. Dispositif de sécurité selon l'une des revendications 1 à 8, **caractérisé en ce qu'**au moins une ouverture de retenue (19, 20) est prévue sur le corps en C (3), sur laquelle par exemple un câble de sécurité et/ou un câble tracteur peu(ven)t être suspendu(s).

10. Dispositif de sécurité selon l'une des revendications 1 à 9, **caractérisé en ce qu'**un dispositif de freinage est prévu sur le dispositif de sécurité (1) au moyen duquel une vitesse relative du dispositif de sécurité (1) par rapport sur le câble (2) peut être ralentie.

11. Dispositif de sécurité selon l'une des revendications 1 à 10, **caractérisé en ce que** le corps en C (3) fait saillie de telle manière au-dessus du/des rouleau(x) de câble (4, 5) dans le sens longitudinal du câble (2), qu'un pincement d'objets et/ou de membres entre le câble (2) et le/les rouleau(x) de câble (4, 5) est au moins rendu difficile.
